# EUROPÄISCHE PATENTSCHRIFT

(11) **EP 2 535 113 B1**
(45) Veröffentlichungstag und Bekanntmachung des Hinweises auf die Patenterteilung: **27.05.2020**
(21) Anmeldenummer: 12002593.7
(22) Anmeldetag: 12.04.2012
(51) Int. Cl.: B02C 19/00, B02C 19/22, B30B 9/32, B29B 17/00

(54) **Vorrichtung zum Schneiden von Gebinden**
Apparatus for cutting containers
Dispositif de découpe de conteneurs

(30) Priorität: 15.06.2011 DE 102011051066
(43) Veröffentlichungstag der Anmeldung: 19.12.2012
(73) Patentinhaber: Wincor Nixdorf International GmbH, 33106 Paderborn (DE)
(72) Erfinder: Hartung, Domenic, 99192 Molsdorf (DE)

(56) Entgegenhaltungen:
- DE-A1- 2 404 075
- DE-A1- 2 506 042
- DE-A1- 3 607 503
- DE-A1- 4 114 751
- DE-A1- 4 326 483
- DE-A1- 19 535 554
- DE-A1-102006 009 369
- GB-A- 2 448 925
- US-A- 4 932 595

## Beschreibung

Die Erfindung betrifft eine Vorrichtung zum Entwerten von Gebinden, insbesondere von an einem Leergutrücknahmeautomaten entgegengenommenen Getränkeverpackungen, mit einem um eine Rotationsachse antreibbaren Förderkörper zum Verformen und/oder Transportieren von dem Förderkörper in eine Zuführrichtung zugeführten Gebinden, mit einer dem Förderkörper zugeordneten Schneideinheit zum Zerkleinern der Gebinde und mit einem durch den Förderkörper und die Schneideinheit definierten Verformungsraum, in dem die Gebinde zumindest abschnittsweise während der Zerkleinerung vorgesehen sind.

Aus DE 10 2006 009 369 A1 sind Kompaktierungsvorrichtungen für Leergutrücknahmeautomaten bekannt. Dieses Dokument offenbart eine Vorrichtung mit den Merkmalen des Oberbegriffs des Anspruchs 1.

Weiterhin ist aus DE 43 26 483 eine Abfall-Transporteinrichtung zur thermischen Abfallentsorgung bekannt.

Aus der DE 10 2009 026 184 A1 ist eine Vorrichtung zum Entwerten von Gebinden, insbesondere von entleerten Getränkeverpackungen aus Kunststoff oder Metall bekannt. Derartige Entwertungsvorrichtungen werden beispielsweise in Verbindung mit Leergutrücknahmeautomaten vorgesehen mit dem Ziel, zurückgegebene Einweggebinde irreversibel zu verformen bzw. zu zerkleinern. Durch die Verformung bzw. Zerkleinerung wird sichergestellt, dass ein einmal zurückgegebenes Gebinde nicht erneut zurückgegeben und der Pfandwert des Gebindes missbräuchlich zweimal ausgezahlt wird. Zudem wird durch das Verformen bzw. Zerkleinern des Gebindes dessen Volumen reduziert. Die Lagerung bzw. der Rücktransport der zurückgenommenen Gebinde gestaltet sich hierdurch besonders wirtschaftlich.

Die Entwertungsvorrichtung weist zwei drehbar gehaltene Förderkörper mit nockenartigen Schneiden auf. Die Rotationsachsen der beiden Förderkörper sind parallel und beabstandet zueinander angeordnet. Der Abstand der Rotationsachsen ist so bemessen und die Drehrichtung der Förderkörper so bestimmt, dass ein zu entwertendes Gebinde infolge der Rotation der Förderkörper selbständig eingezogen und in einem zwischen dem Förderkörper gebildeten Verformungsraum verformt bzw. zerkleinert wird.

Grundsätzlich hat sich die Entwertungseinheit in der Praxis bewährt. Jedoch wird zur weiteren Volumenreduktion in zunehmender Weise ein zweistufiger Entwertungs- und Kompaktierprozess vorgesehen, durch den die Gebinde zunächst zuverlässig entwertet und gegebenenfalls vorkompaktiert und dann in hohem Maß in ihrem Volumen reduziert werden. Die der Entwertung nachgestaltete Volumenreduzierung erfolgt beispielsweise in einer sogenannten Brikettiereinheit, das heißt in einer Presse, die aus den entwerteten Gebinden hochverdichtete Briketts formt.

Aufgabe der vorliegenden Erfindung ist es daher, eine Vorrichtung zur Entwertung von Gebinden derart weiterzubilden, dass die entwerteten Gebinde in besonders einfacher Weise einer Brikettiereinheit zugeführt werden können.

Zur Lösung der Aufgabe ist die Erfindung in Verbindung mit dem Oberbegriff des Patentanspruchs 1 dadurch gekennzeichnet, dass die Schneideinheit ein an dem Schneckenförderkörper vorgesehenes, mitrotierendes Messer aufweist mit einer Schneide, welche sich zumindest abschnittsweise zwischen zwei benachbarten Gewindegängen des Schneckengewindes erstreckt, und die Schneideinheit ein feststehendes Messer mit einer Schneide aufweist, wobei sich die Schneiden in der Richtung der Rotationsachse des Schneckenförderkörpers erstrecken, wobei das feststehende Messer dem rotierenden Messer derart zugeordnet ist, dass das rotierende Messer je Umdrehung des Schneckenförderkörpers einmal an dem feststehenden Messer vorbeigeführt wird zur Durchtrennung des Gebindes.

Der besondere Vorteil der Erfindung besteht darin, dass die Gebinde mittels der Schneideinheit zunächst zerkleinert werden und sich dann durch den Schneckenförderkörper kontinuierlich bzw. gleichförmig einer Brikettiereinheit oder einer anderen geeigneten Kompaktiereinheit zuführen lassen. Die Brikettiereinheit wird insofern vor starken und plötzlichen Lastschwankungen geschützt und kann in besonders wirtschaftlicher Weise dimensioniert werden. Insbesondere eignet sich der Schneckenförderkörper für den Abtransport der zerkleinerten Gebinde, da während des Abtransports eine weitere Verdichtung der Gebinde in dem Schneckenförderkörper stattfinden kann. Zugleich ist aufgrund der Geometrie von Schneckenförderkörper und Schneckentrog eine maximale Gebindegröße definiert. Insofern kann die Brikettiereinheit bzw. die sonstige Kompaktiereinheit quasi systemimmanent vor einer Überlastung durch zu viele bzw. zu große Gebindeteile geschützt werden. Einer Schädigung und einem Ausfall der Brikettiereinheit ist wirkungsvoll vorgebeugt.

Vorteilhaft wird die Schneidleistung durch das Vorsehen des feststehenden Messers verbessert. Durch das feststehende Messer wird zugleich eine einfache Konstruktion realisiert. Das feststehende Messer kann beispielsweise an dem ebenfalls ortsfesten Schneckentrog oder an einer eigens für das feststehende Messer vorgesehenen Haltevorrichtung gehalten sein.

Nach einer besonderen Ausführungsform der Erfindung ist eine Höhe des Schneckengewindes derart bemessen, dass ein dem Schneckenförderkörper zugeführtes, kleinstes zulässiges Gebinde von der Schneideinheit der Entwertungsvorrichtung wenigstens zweimal durchtrennt wird zur Bildung von wenigstens drei Gebindeteilen. Indem durch die Geometrie des Schneckengetriebes sichergestellt ist, dass jedes Gebinde wenigstens zweimal zerschnitten wird, ist den einschlägigen Richtlinien der Deutsche Pfandsystem GmbH (DPG) hinsichtlich der geforderten Entwertung genüge getan. Beispielsweise kann aber auch vorgesehen sein, dass auch das kleinste zulässige Gebinde in mehr als drei Gebindeteile zerschnitten wird.

Erfindungsgemäß ist die Schneide des an dem Schneckenförderkörper vorgesehenen, mitrotierenden Messers zumindest abschnittsweise zwischen zwei benachbarten Gewindegängen des Schneckengewindes angeordnet. Beispielsweise ist das Messer zwischen zwei benachbarten Gewindespitzen des Schneckengewindes vorgesehen. Vorteilhaft kann durch das Vorsehen des mitrotierenden Messers an dem Schneidenkörper ein konstruktiv einfacher Aufbau der Vorrichtung gewährleistet werden. Insbesondere kann auf einen separaten Messerantrieb verzichtet werden. Hierdurch reduziert sich die Anzahl der Bauteile und die Komplexität der Vorrichtung. Zudem können mittels eines einzigen Antriebs der Förderkörper und die Schneideinheit betätigt werden.

Nach einer Weiterbildung der Erfindung ist der in dem Schneckentrog vorgesehenen Ausnehmung eine Leiteinheit zugeordnet. Mittels der Leiteinheit werden die Gebinde beim Zuführen derselben gestützt bzw. in Zuführrichtung definiert ausgerichtet. Vorteilhaft wird durch die Ausrichtung der Gebinde eine bekannte Orientierung der Gebinde in dem Verformungsraum erreicht und ein definiertes Zerteilen derselben ermöglicht. Zudem kann durch das Schützen und Ausrichten der Gebinde ein Verklemmen derselben im Bereich der Leiteinheit oder des Verformungsraums vermieden und einer hierdurch verursachten Blockade bzw. einem Ausfall der Entwertungsvorrichtung vorgebeugt werden.

Nach einer Weiterbildung der Erfindung weisen der Schneckentrog eine Mehrzahl von Ausnehmungen und der Schneckenförderkörper eine zu der Anzahl von Ausnehmungen korrespondierende Anzahl von Schneideinheiten auf. Die Schneideinheiten sind jeweils einer Ausnehmung zugeordnet. Die Ausnehmungen und die Schneideinheiten sind in der Axialrichtung des Schneckenförderkörpers beabstandet zueinander angeordnet. Vorteilhaft kann durch das Vorsehen einer Mehrzahl von Ausnehmungen und Schneideinheiten eine Mehrzahl von Leergutrücknahmeautomaten mit einer einzigen Entwertungsvorrichtung zugeordnet werden. Die an verschiedenen Rückgabeautomaten eingegebenen Gebinde werden dem Schneckenförderkörper an unterschiedlichen Stellen zugeführt und von dem gemeinsamen Schneckenförderkörper einer gemeinsamen Brikettiereinheit zugeführt. Die Entwertung und Brikettierung einer Vielzahl von Gebinden kann somit besonders wirtschaftlich und Platz sparend erfolgen.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Figur 1: eine perspektivische Ansicht einer erfindungsgemäßen Entwertungsvorrichtung in einem ersten Betriebspunkt,
- Figur 2: die Entwertungsvorrichtung gemäß Figur 1 in einem zweiten Betriebspunkt und
- Figur 3: einen Querschnitt durch die Vorrichtung gemäß Figur 2 nach dem Schnitt A-A.

Eine Vorrichtung zum Entwerten von Gebinden 7 nach den Figuren 1 und 2 weist als wesentliche Komponenten einen Schneckenförderkörper 1, einen den Schneckenförderkörper 1 mantelseitig umgebenden Schneckentrog 2 mit einer Ausnehmung 3, eine der Ausnehmung 3 zugeordnete Leiteinheit 4 und eine Schneideinheit 5 auf. Die Schneideinheit 5 ist wie die Leiteinheit 4 räumlich der Ausnehmung 3 zugeordnet. Der Schneckenförderkörper 1 ist um eine Rotationsachse 6 der Vorrichtung drehbar gelagert und mittels einer nicht dargestellten Antriebseinheit, beispielsweise mittels eines Elektroantriebs, antreibbar.

Derartige Entwertungsvorrichtungen sind beispielsweise Leergutrücknahmeautomaten zugeordnet, die etwa in einem Einzelhandelsgeschäft vorgesehen sind und der Rücknahme von Getränkeverpackungen (Gebinde 7) dienen. Die Entwertungsvorrichtung dient dazu, die Gebinde 7 nach der Rücknahme zu entwerten, das heißt zu verformen und/oder in eine Mehrzahl von Gebindeteilen 7' zu zerkleinern. Durch die Entwertung wird das Volumen der Gebinde 7 reduziert und zugleich sichergestellt, dass das Gebinde 7 nicht wiederholt zurückgegeben werden kann mit der Folge, dass der Pfandwert mehrfach ausgezahlt wird. Die Gebindeteile 7' werden nach der Entwertung beispielsweise einer nicht dargestellten Brikettiereinheit, einer sonstigen Kompaktiereinheit oder einem sonstigen Vorrat für entwertete Gebinde 7 bzw. Gebindeteile 7' zugeführt. Beispielsweise ist die Entwertungsvorrichtung in einem für den Kunden nicht zugänglichen Lager bzw. Vorratsraum des Einzelhändlers vorgesehen.

Der Schneckenförderkörper 1 weist eine koaxial zu der Rotationsachse 6 orientierte Schneckenwelle 8 und ein sich schraubenlinienförmig um die Schneckenwelle 8 erstreckendes Schneckengewinde 9 auf. Das Schneckengewinde 9 hat eine von der Zylindermantelfläche der Schneckenwelle 8 bis zu einer Gewindespitze 10 des Schneckengewindes 9 gemessene Höhe 11 und als weitere charakteristische Größe eine Breite 12 einer zwischen zwei benachbarten Gewindegängen gebildeten Schneckengewindekerbe 13. Die Schneckengewindekerbe 13 kann beispielsweise in einem Längsschnitt des Schneckenförderkörpers 1 eine im Wesentlichen rechtwinklige oder eine trapezförmige Geometrie aufweisen.

Der Schneckentrog 2 ist im Wesentlichen zylinderförmig gebildet und umgibt den Schneckenförderkörper 1 mantelseitig. Der Schneckentrog 2 kann ein-oder mehrteilig ausgebildet sein. Er kann eine andere als eine zylindrische Grundform besitzen. Beispielsweise kann der Schneckentrog 2 rinnenförmig gebildet sein und den Schneckenförderkörper 1 lediglich an einer Unterseite desselben mantelseitig umgeben. Der Schneckentrog 2 ist ortsfest angeordnet.

Im Bereich der Ausnehmung 3 des Schneckentrogs 2 ist die Schneideinheit 5 ausgebildet. Die Schneideinheit 5 weist ein mitrotierendes erstes Messer 14 mit einer Schneide 15 und ein feststehend angeordnetes weiteres Messer 16 mit einer weiteren Schneide 17 auf. Das mitrotierende Messer 14 ist an dem rotierenden Schneckenförderkörper 1 vorgesehen und mit diesem fest verbunden. Das rotierende Messer 14 erstreckt sich zwischen zwei benachbarten Gewindegängen des Schneckengewindes 9, und zwar im Bereich der den benachbarten Gewindegängen zugeordneten Gewindespitzen 10 des Schneckengewindes 9. Das feststehende Messer 16 ist an dem ortsfesten Schneckentrog 2 befestigt. Die Schneide 15 des rotierenden Messers 14 erstreckt sich ebenso wie die Schneide 17 des feststehendes Messers 16 in Richtung der Rotationsachse 6 des Schneckenförderkörpers 1. Die Schneiden 15, 17 sind parallel zu der Rotationsachse 6 des Schneckenförderkörpers 1 orientiert. Alternativ können die Schneiden 15, 17 winkelversetzt zueinander und/oder zu der Rotationsachse 6 des Schneckenförderkörpers 1 angeordnet sein.

Die Leiteinheit 4 ist nach Art eines rechtwinkligen Trichters ausgebildet. Der Leittrichter 4 verjüngt sich in Richtung der Ausnehmung 3. Er dient dazu, dem Schneckenförderkörper 1 in eine Zuführrichtung 18 zugeführte Gebinde 7 während der Zuführung zu stützen und auszurichten. Beispielsweise kann mittels des Leittrichters 4 bewirkt werden, dass die Gebinde 7 dem Schneckenförderkörper 1 in Längsrichtung, insbesondere mit einem Gebindeboden voran, zugeführt werden.

Die Entwertung der Gebinde 7 erfolgt in den in Figur 3 dargestellten Schritten. Zunächst wird das Gebinde 7 einem von dem Schneckenförderkörper 1 und der Schneideinheit 5 definierten Verformungsraum 19 in Zuführrichtung 18 zugeführt. Das Gebinde 7 taucht nicht vollständig in den Schneckenförderkörper 1 ein. Vielmehr stützt sich das Gebinde 7 mit dem Gebindeboden an der Schneckenwelle 8 ab. Infolge der Rotation des Schneckenförderkörper 1 um die Rotationsachse 6 tritt das rotierende Messer 14 mit seiner Schneide 15 mantelseitig auf das Gebinde 7. Das Gebinde 7 wird infolge der weiteren Rotation des Schneckenförderkörpers 1 zwischen dem rotierenden Messer 14 und dem feststehenden Messer 16 zunächst fixiert und bei weiterer Rotation durchtrennt. Hierbei wird das rotierende Messer 14 je Umdrehung des Schneckenförderkörpers 1 einmal am feststehenden Messer 16 der Schneideinheit 5 vorbeigeführt und das Gebindeteil 7' von dem Gebinde 7 abgetrennt. Ein sofortiges Nachrutschen eines noch nicht zerkleinerten Restgebindeabschnitts 7" in den Verformungsraum 19 wird durch die Geometrie des Schneckengewindes 9 verhindert. Der Restgebindeabschnitt 7" stützt sich auf der Gewindespitze 10 des Schneckengewindes ab. Erst mit fortgeführter Rotation des Schneckenförderkörpers 1 um die Rotationsachse 6 verschiebt sich das Schneckengewinde 9 so, dass der Restgebindeabschnitt 7" in den Verformungsraum 19 nachrutschen kann. Sodann wiederholt sich der Vorgang.

Infolge der Rotation des Schneckenförderkörpers 1 um die Rotationsachse 6 werden die abgetrennten Gebindeteile 7' in einer Axialrichtung 20 des Schneckenförderkörpers 1 abtransportiert. Beispielsweise werden die Gebindeteile 7' der nicht dargestellten Brikettiereinheit zugeführt. Die Zuführrichtung 18 ist senkrecht zu der Axialrichtung 20 orientiert.

Die Höhe 11 des Schneckengewindes 9 ist so bemessen, dass ein kleinstes zulässiges Gebinde 7, welches an dem zugeordneten Leergutrücknahmeautomaten zurückgegeben werden kann, in wenigstens drei Gebindeteile 7' verkleinert, das heißt zweimal durchtrennt wird. Hierdurch ist eine ausreichende Entwertung des Gebindes 7 im Sinne der einschlägigen Richtlinien der DPG erreicht. Die Breite 12 der Gewindekerbe 13 ist so bemessen, dass ein größtes zulässiges Gebinde 7 sicher in den Verformungsraum 19 eingebracht werden kann.

Infolge der Rotation des Schneckenförderkörpers 1 um die Rotationsachse 6 werden die abgetrennten Gebindeteile 7' in einer Axialrichtung 20 des Schneckenförderkörpers 1 abtransportiert. Beispielsweise werden die Gebindeteile 7' der nicht dargestellten Brikettiereinheit zugeführt.

### Bezugszeichenliste

- 1: Schneckenförderkörper
- 2: Schneckentrog
- 3: Ausnehmung
- 4: Leiteinheit
- 5: Schneideinheit
- 6: Rotationsachse
- 7: Gebinde
- 7': Gebindeteile
- 7": Restgebindeabschnitt
- 8: Schneckenwelle
- 9: Schneckengewinde
- 10: Gewindespitze
- 11: Höhe
- 12: Breite
- 13: Schneckengewindekerbe
- 14: rotierendes Messer
- 15: Schneide
- 16: feststehendes Messer
- 17: Schneide
- 18: Zuführrichtung
- 19: Verformungsraum
- 20: Axialrichtung

## Patentansprüche

1. Vorrichtung, eingerichtet zum Entwerten von Gebinden für mindestens einen Leergutrücknahmeautomaten, die Vorrichtung mit einem um eine Rotationsachse antreibbaren Förderkörper zum Verformen und/oder Transportieren von dem Förderkörper in eine Zuführrichtung zugeführten Gebinden, mit einer dem Förderkörper zugeordneten Schneideinheit zum Zerkleinern der Gebinde und mit einem durch den Förderkörper und die Schneideinheit (5) definierten Verformungsraum, in dem die Gebinde zumindest abschnittsweise während der Zerkleinerung vorgesehen sind, wobei der Förderkörper als ein Schneckenförderkörper (1) ausgebildet ist mit einer Schneckenwelle (8) und mit einem sich schraubenlinienförmig um die Schneckenwelle (8) erstreckenden Schneckengewinde (9), wobei der Schneckenförderkörper (1) in einem Schneckentrog (2) angeordnet ist, welcher den Schneckenförderkörper (1) zumindest abschnittsweise mantelseitig umgibt und wenigstens eine Ausnehmung (3) aufweist zum Zuführen der Gebinde (7) zu dem Verformungsraum (19),
**dadurch gekennzeichnet, dass**
die Schneideinheit (5) ein an dem Schneckenförderkörper (1) vorgesehenes, mitrotierendes Messer (14) aufweist mit einer Schneide (15), welche sich zumindest abschnittsweise zwischen zwei benachbarten Gewindegängen des Schneckengewindes (9) erstreckt, und die Schneideinheit (5) ein feststehendes Messer (16) mit einer Schneide (17) aufweist, wobei sich die Schneiden (15, 17) in der Richtung der Rotationsachse (6) des Schneckenförderkörpers (1) erstrecken, wobei das feststehende Messer (16) dem rotierenden Messer (14) derart zugeordnet ist, dass das rotierende Messer (14) je Umdrehung des Schneckenförderkörpers (1) einmal an dem feststehenden Messer (16) vorbeigeführt wird zur Durchtrennung des Gebindes (7).

2. Vorrichtung nach Anspruch 1, **dadurch gekennzeichnet, dass** eine Höhe (11) des Schneckengewindes (9) derart bemessen ist, dass ein dem Schneckenförderkörper (1) zugeführtes, kleinstes zulässiges Gebinde (7) von der Schneideinheit (5) wenigstens zweimal durchtrennt wird zur Bildung von wenigstens drei Gebindeteilen (7').

3. Vorrichtung nach Anspruch 1 oder 2, **dadurch gekennzeichnet, dass** eine Breite (12) einer Schneckengewindekerbe (13) derart bemessen ist, dass ein größtes zulässiges Gebinde (7) zuverlässig in den Verformungsraum (19) eingebracht werden kann.

4. Vorrichtung nach einem der Ansprüche 1 bis 3, **dadurch gekennzeichnet, dass** die Schneide (15) des mitrotierenden Messers (14) sich zwischen zwei benachbarten Gewindespitzen (10) des Schneckengewindes (9) erstreckt.

5. Vorrichtung nach einem der Ansprüche 1 bis 4, **dadurch gekennzeichnet, dass** die Gebinde (7) nach dem Zerschneiden derselben zu Gebindeteilen (7') mittels des Schneckenförderkörpers (1) in eine Axialrichtung (20) desselben transportierbar sind zur Zuführung der Gebindeteile (7') zu einer Brikettiereinheit.

6. Vorrichtung nach einem der Ansprüche 1 bis 5, **dadurch gekennzeichnet, dass** der in dem Schneckentrog (2) vorgesehenen Ausnehmung (3) eine Leiteinheit (4) zugeordnet ist zum Stützen und Ausrichten der Gebinde (7) bei der Zuführung.

7. Vorrichtung nach einem der Ansprüche 1 bis 6, **dadurch gekennzeichnet, dass** dem Schneckentrog (2) eine Mehrzahl von Ausnehmungen (3) und dem Schneckenförderkörper (1) eine zu der Anzahl von Ausnehmungen (3) korrespondierende Anzahl von Schneideinheiten (5) zugeordnet sind, wobei die Schneideinheiten (5) den Ausnehmungen (3) räumlich zugeordnet sind, und dass die Ausnehmungen (3) und die Schneideinheiten (5) in der Axialrichtung (20) des Schneckenförderkörper (1) beabstandet zueinander angeordnet sind.

8. Vorrichtung nach einem der Ansprüche 1 bis 7, **dadurch gekennzeichnet, dass** die Zuführrichtung (18) senkrecht zu der Axialrichtung (20) orientiert ist.

9. Vorrichtung nach einem der vorhergehenden Ansprüche, **dadurch gekennzeichnet, dass**
die Schneiden (15, 17) parallel zur Rotationsachse (6) oder winkelversetzt zueinander und/oder zur Rotationsachse (6) angeordnet sind.

10. Vorrichtung nach einem der vorhergehenden Ansprüche, **dadurch gekennzeichnet, dass**
die Schneideinheit (5) derart eingerichtet ist, dass sie den Richtlinien der Deutsche Pfandsystem GmbH (DPG) hinsichtlich der Entwertung des kleinsten zulässigen Gebindes entspricht.

11. Vorrichtung zum Entwerten von Gebinden nach einem der vorhergehenden Ansprüche, wobei die Vorrichtung zum Entwerten von Getränkeverpackungen eingerichtet ist, die an einem Leergutrücknahmeautomaten entgegengenommenen werden.

12. Leergutrücknahmeanordnung aufweisend:
mindestens einen Leergutrücknahmeautomaten und eine Vorrichtung zum Entwerten von Gebinden nach einem der vorhergehenden Ansprüche, wobei der mindestens eine Leergutrücknahmeautomat durch eine Ausnehmung mit der Vorrichtung zum Entwerten von Gebinden verbunden ist.

13. Leergutrücknahmeanordnung nach Anspruch 12, ferner aufweisend eine Kompaktiereinheit, die mit der Vorrichtung zum Entwerten von Gebinden derart verbunden ist, dass Gebinde durch den Schneckenförderkörper (1) der Kompaktiereinheit zuführbar sind.

## Claims

1. Apparatus, designed for invalidating containers for at least one reverse vending machine, the apparatus comprising a conveying body, which can be driven about an axis of rotation and is intended for deforming and/or transporting containers fed by the conveying body in a feeding direction, comprising a cutting unit, which is assigned to the conveying body and is intended for cutting up the containers, and comprising a deforming space, which is defined by the conveying body and the cutting unit (5) and in which the containers are at least partly provided during the cutting up,
the conveying body being designed as a screw conveying body (1), comprising a screw shaft (8) and comprising a screw thread (9) extending helically around the screw shaft (8), the screw conveying body (1) being arranged in a screw trough (2), which surrounds the screw conveying body (1) at least partly over its lateral surface and has at least one aperture (3) for feeding the containers (7) to the deforming space (19),
**characterized in that**
the cutting unit (5) has a co-rotating blade (14), which is provided on the screw conveying body (1) and has a cutting edge (15), which extends at least partly between two neighbouring thread turns of the screw thread (9), and the cutting unit (5) has a fixed blade (16) with a cutting edge (17), the cutting edges (15, 17) extending in the direction of the axis of rotation (6) of the screw conveying body (1), the fixed blade (16) being assigned to the rotating blade (14) in such a way that, with each revolution of the screw conveying body (1), the rotating blade (14) is taken once past the fixed blade (16) for cutting through the container (7).

2. Apparatus according to Claim 1, **characterized in that** a height (11) of the screw thread (9) is dimensioned such that a smallest permissible container (7) that is fed to the screw conveying body (1) is cut through by the cutting unit (5) at least twice for forming at least three container parts (7').

3. Apparatus according to Claim 1 or 2, **characterized in that**
a width (12) of a screw thread notch (13) is dimensioned such that a largest permissible container (7) can be reliably introduced into the deforming space (19).

4. Apparatus according to one of Claims 1 to 3, **characterized in that**
the cutting edge (15) of the co-rotating blade (14) extends between two neighbouring thread crests (10) of the screw thread (9).

5. Apparatus according to one of Claims 1 to 4, **characterized in that**
once they have been cut up into container parts (7'), the containers (7) can be transported by means of the screw conveying body (1) in an axial direction (20) of the same for feeding the container parts (7') to a briquetting unit.

6. Apparatus according to one of Claims 1 to 5, **characterized in that**
the aperture (3) provided in the screw trough (2) is assigned a directing unit (4) for supporting and aligning the containers (7) during the feeding.

7. Apparatus according to one of Claims 1 to 6, **characterized in that**
the screw trough (2) is assigned a plurality of apertures (3) and the screw conveying body (1) is assigned a number of cutting units (5) corresponding to the number of apertures (3), the cutting unit (5) being spatially assigned to the apertures (3), and **in that** the apertures (3) and the cutting units (5) are arranged at a distance from one another in the axial direction (20) of the screw conveying body (1).

8. Apparatus according to one of Claims 1 to 7, **characterized in that**
the feeding direction (18) is oriented perpendicularly to the axial direction (20).

9. Apparatus according to one of the preceding claims, **characterized in that**
the cutting edges (15, 17) are arranged parallel to the axis of rotation (6) or offset at an angle to one another and/or to the axis of rotation (6).

10. Apparatus according to one of the preceding claims, **characterized in that**
the cutting unit (5) is designed in such a way that it complies with the guidelines of the Deutsche Pfandsystem GmbH (DPG) with regard to the invalidation of the smallest permissible container.

11. Apparatus for invalidating containers according to one of the preceding claims, the apparatus being designed for invalidating drinks packs that are accepted by a reverse vending machine.

12. Empty-container accepting arrangement comprising:
at least one reverse vending machine and an apparatus for invalidating containers according to one of the preceding claims, the at least one reverse vending machine being connected by an aperture to the apparatus for invalidating containers.

13. Empty-container accepting arrangement according to Claim 12, also comprising a compacting unit, which is connected to the apparatus for invalidating containers in such a way that containers can be fed to the compacting unit by the screw conveying body (1) .

## Revendications

1. Ensemble, conçu pour découper des récipients pour un ou plusieurs automates de reprise de récipients vides, l'ensemble comportant :
un corps de transport pouvant être entraîné autour d'un axe de rotation pour déformer et/ou transporter des récipients apportés dans une direction d'amenée par le corps de transport,
une unité de découpe associée au corps de transport pour déchiqueter le récipient et
un espace de déformation défini par le corps de transport et l'unité de découpe (5) et dans lequel au moins un partie des récipients est prévue pendant le déchiquetage,
le corps de transport étant configuré comme corps de transport (1) à vis et présentant un arbre de vis (8) et un filet hélicoïdal (9) s'étendant hélicoïdalement autour de l'arbre de vis (8),
le corps de transport (1) étant disposé dans une goulotte de vis (2) qui enveloppe au moins certaines parties du corps de transport (1) et qui présente au moins une découpe (3) qui permet d'introduire les récipients (7) dans l'espace de déformation (19), **caractérisé en ce que**
l'unité de découpe (5) présente un couteau (14) prévu sur le corps de transport (1), tournant conjointement avec ce dernier et doté d'une lame (15) dont au moins certaines parties s'étendent entre deux pas voisins du filet hélicoïdal (9),
**en ce que** l'unité de découpe (5) présente un couteau fixe (16) doté d'une lame (17),
**en ce que** les lames (15, 17) s'étendent dans la direction de l'axe de rotation (6) du corps de transport (1),
**en ce que** le couteau fixe (16) est associé au couteau rotatif (14) de telle sorte que le couteau rotatif (14) une fois le long du couteau fixe (16) lors de chaque tour parcouru par le corps de transport (1), pour découper le récipient (7).

2. Ensemble selon la revendication 1, **caractérisé en ce que** la hauteur (11) du filet hélicoïdal (9) est dimensionnée de telle sorte que le plus petit récipient (7) admissible apporté au corps de transport (1) soit découpe au moins deux fois par l'unité de découpe (5), de manière à former au moins trois parties (7') de récipient.

3. Ensemble selon les revendications 1 ou 2, **caractérisé en ce que** la largeur (12) d'une entaille (13) du filet hélicoïdal est dimensionnée de telle sorte que le plus grand récipient (7) admissible puisse être introduit de manière fiable dans l'espace de déformation (19).

4. Ensemble selon l'une des revendications 1 à 3, **caractérisé en ce que** la lame (15) du couteau (14) entraîné conjointement en rotation s'étend entre deux sommets (10) voisins du filet hélicoïdal (9).

5. Ensemble selon l'une des revendications 1 à 4, **caractérisé en ce qu'**après leur découpe en parties (7') de récipient, les récipients (7) peuvent être transportés dans leur direction axiale (20) par le corps de transport (1) pour amener les parties (7') de récipient à une unité de formation de briquettes.

6. Ensemble selon l'une des revendications 1 à 5, **caractérisé en ce qu'**une unité de guidage (4) qui soutient et aligne les récipients (7) lors de leur amenée est associée à la découpe (3) prévue dans la goulotte de vis (2).

7. Ensemble selon l'une des revendications 1 à 6, **caractérisé en ce que** plusieurs découpes (3) sont associées à la goulotte de vis (2) et un nombre d'unités de découpe (5) correspondant au nombre de découpes (3) est associé au corps de transport (1), l'unité de découpe (5) étant associée spatialement aux découpes (3), et **en ce que** les découpes (3) et les unités de découpe (5) sont disposées à distance mutuelle dans la direction axiale (20) du corps de transport (1).

8. Ensemble selon l'une des revendications 1 à 7, **caractérisé en ce que** l'ensemble d'amenée (18) est orienté perpendiculairement à la direction axiale (20).

9. Ensemble selon l'une des revendications précédentes, **caractérisé en ce que** les lames (15, 17) sont disposées parallèlement à l'axe de rotation (6) ou en décalage angulaire mutuel et/ou par rapport à l'axe de rotation (6).

10. Ensemble selon l'une des revendications précédentes, **caractérisé en ce que** l'unité de découpe (5) est conçue de manière à satisfaire les dispositions du système allemand de consignation (Deutsche Pfandsystem GmbH) (DPG) en termes de découpe du plus petit récipient admissible.

11. Ensemble pour découper des récipients selon l'une des revendications précédentes, l'ensemble étant conçu pour découper des emballages de boissons apportés à un automate de reprise de récipients vides.

12. Ensemble de reprise de récipients vides présentant au moins un automate de reprise de récipients vides et un ensemble pour découper des récipients selon l'une des revendications précédentes, le ou les automates de reprise de récipients vides étant reliés par une découpe à l'ensemble pour découper des récipients.

13. Ensemble de reprise de récipients vides selon la revendication 12, présentant en outre une unité de compactage reliée à l'ensemble pour découper des récipients de telle sorte que des récipients puissent être amenés à l'unité de compactage par le corps de transport (1).
